# EUROPÄISCHE PATENTSCHRIFT

(11) **EP 4 090 480 B1**
(45) Veröffentlichungstag und Bekanntmachung des Hinweises auf die Patenterteilung: **20.11.2024**
(21) Anmeldenummer: 21700736.8
(22) Anmeldetag: 14.01.2021
(51) Int. Cl.: B21C 47/24, B21D 39/03

(54) **METALL-HEFTMASCHINE**
METAL STITCHING MACHINE
AGRAFEUSE POUR MÉTAL

(30) Priorität: 16.01.2020 DE 102020200510
(43) Veröffentlichungstag der Anmeldung: 23.11.2022
(73) Patentinhaber: SMS group GmbH, 41069 Mönchengladbach (DE)
(72) Erfinder: INGENDOH, Melanie, 47877 Willich (DE); BENDLER, Manuel, 40629 Düsseldorf (DE)
(74) Vertreter: Kross, Ulrich
(86) Internationale Anmeldenummer: PCT/EP2021/050747
(87) Internationale Veröffentlichungsnummer: WO 2021/144394

(56) Entgegenhaltungen:
- EP-B1- 0 455 164
- EP-B1- 0 927 600
- EP-B1- 1 504 896
- GB-A- 895 889
- JP-A- 2013 035 042
- US-A- 3 114 151
- US-A- 3 114 151
- US-A1- 2015 121 678
- US-A1- 2015 217 358

## Beschreibung

Die vorliegende Erfindung betrifft eine Heftmaschine zum Verbinden eines Endabschnitts eines auslaufenden Metallbands mit einem Anfangsabschnitt eines einlaufenden Metallbands für eine kontinuierlich betriebene Bandanlage, wie sie typischerweise in Metallbandbehandlungs- oder Metallbandveredlungs-Betrieben eingesetzt wird. In einem weiteren Aspekt betrifft die vorliegende Erfindung eine Bandanlage aufweisend die erfindungsgemäße Heftmaschine sowie ein Verfahren zum Verbinden eines Endabschnitts eines auslaufenden Metallbands mit einem Anfangsabschnitt eines einlaufenden Metallbands in einer kontinuierlich betriebenen Bandanlage.

In kontinuierlich betriebenen Bandanlagen dienen Heftmaschinen zur Aufrechterhaltung des kontinuierlichen Bandlaufs und verbinden im Einlaufbereich der Bandanlage das neue Metallband mit dem auslaufenden Metallband. Je nach Anforderung an das Metallband können unterschiedliche Verbindungsarten, wie beispielsweise Clinchen, Kleben, Schweißen oder Stanzen verwendet werden. Entsprechende Heftmaschinen sind dem Fachmann aus dem Stand der Technik vielfach bekannt.

Die am häufigsten in der Praxis eingesetzten Heftmaschinen nutzen Stanzverbindungen, die auch als Stitchen bekannt sind. Solche Heftmaschinen verfügen über ein einzelnes in der Heftmaschine verbautes Heftwerkzeug in ein- oder doppelreihiger Ausführung. Problematisch bei dieser Art von Stanzverbindungen ist die jedoch Tatsache, dass das Stitchen in der Regel bis zur einer Metallbanddicke von 6 mm einsetzbar ist.

Aus der US 3,114,151 ist eine Heftmaschine bekannt, bei der ein Endabschnitt eines ersten Metallbands mit dem Anfangsabschnitt eines zweiten Metallbands mittels einer Stitchnaht verbunden wird. Hierbei werden beide Abschnitte der jeweiligen Metallbänder zunächst überlappt. Anschließend wird die Dicke des Überlappungsbereichs quer zur Längserstreckung der beiden Metallbänder soweit reduziert, dass ein Verbinden mittels der Stitchnaht ermöglicht wird.

Bei größeren Dickenbereichen der Metallbänder weisen die Heftwerkzeuge technologisch ungeeignete Parameter auf, da sie typischerweise auf die minimal zu heftenden Metallbanddicken ausgelegt werden.

So zeigt sich insbesondere bei Aluminiumbändern, dass ein Schneidprozess beim Heften mit zu engen Messerspalten sich nicht nur auf die Haltbarkeit des Heftwerkzeugs, sondern auch auf die Qualität der Schneidkanten beim Heften nachteilig auswirkt. Besonders bei Aluminiumbändern führt dies zu erhöhter Flitterbildung im Bereich der Heftnaht. Diese Metallflitter werden in die nachfolgenden Prozessbereiche verschleppt, wo sie sich auf die Produktqualität der zu bearbeitenden Metallbänder negativ auswirken. Des Weiteren setzen sich die Metallflitter auf den Rollen der Prozesslinie ab und verursachen einen erhöhten Wartungsaufwand.

Das Dokument US 2015/121678 A1 zeigt eine Heftmaschine und bildet die Basis für den Oberbegriff der Ansprüche 1 und 6.

Der vorliegenden Erfindung liegt daher die Aufgabe zu Grunde eine Heftmaschine der eingangs beschriebenen Art bereitzustellen, die für ein größeres Dickenspektrum und/oder Festigkeitsspektrum einsetzbar ist, ohne die aus dem Stand der Technik bekannte Nachteile aufzuweisen. Weiterhin ist Aufgabe der vorliegenden Erfindung ein verbessertes Verfahren zum Verbinden eines Endabschnitts eines auslaufenden Metallbands mit einem Anfangsabschnitt eines einlaufenden Metallbands in einer kontinuierlich betriebenen Bandanlage bereitzustellen.

Erfindungsgemäß wird die Aufgabe durch eine Heftmaschine mit den Merkmalen des Anspruchs 1 sowie einem Verfahren mit den Merkmalen des Anspruchs 6 erzielt.

Die Unteransprüche betreffen jeweils bevorzugte Ausgestaltungen bzw. Weiterbildungen der vorliegenden Erfindung, deren jeweilige Merkmale im Rahmen des technisch Sinnvollen ggf. auch über die Kategoriegrenzen der verschiedenen Ansprüche hinweg frei miteinander kombinierbar sind.

Erfindungsgemäß wird zur Verbindung des Endabschnitts eines auslaufenden Metallbands mit dem Anfangsabschnitt eines einlaufenden Metallbands eine Heftmaschine für eine kontinuierlich betriebene Bandanlage vorgeschlagen, die ein erstes Stanzwerkzeug und ein zweites Stanzwerkzeug aufweist. Das erste Stanzwerkzeug ist dazu ausgebildet, die Metallbänder miteinander zu verbinden, wenn ihre Dicken in einem ersten Dickenbereich und/oder ihre Festigkeiten in einem ersten Festigkeitsbereich liegen. Das zweite Stanzwerkzeug ist dazu ausgebildet, die Metallbänder miteinander zu verbinden, wenn ihre Dicken in einem zweiten Dickenbereich und/oder ihre Festigkeiten in einem zweiten Festigkeitsbereich liegen, wobei beide Dickenbereiche und/oder Festigkeitsbereiche sich voneinander unterscheiden.

Vorzugsweise beträgt der erste Dickenbereich 0,2 bis 2,5 mm und der zweite Dickenbereich 2,0 bis 3,5 mm.

Vorzugsweise beträgt der erste Festigkeitsbereich 20 MPa bis 250 MPa für Aluminium oder eine Legierung hiervon, und 100 MPa bis 350 MPa für Stahl und der zweite Festigkeitsbereich 200 MPa bis 600 MPa für Aluminium oder eine Legierung hiervon, und 300 MPa bis 1000 MPa für Stahl.

Gemäß dem erfindungsgemäßen Verfahren zum Verbinden des Endabschnitts eines auslaufenden Metallbands mit dem Anfangsabschnitt eines einlaufenden Metallbands in einer kontinuierlich betriebenen Bandanlage werden Metallbänder mit einem ersten Dickenbereich und/oder einem ersten Festigkeitsbereich mit einem ersten Stanzwerkzeug miteinander verbunden und Metallbänder mit einem zweiten Dickenbereich und/oder einem zweiten Festigkeitsbereich mit einem zweiten Stanzwerkzeug miteinander verbunden, wobei beide Dickenbereiche und/oder Festigkeitsbereiche sich voneinander unterscheiden.

Durch die zwei unterschiedlichen Stanzwerkzeuge kann, je nach zu heftenden Banddicken und/oder Bandfestigkeiten der miteinander zu verbindenden Metallbänder, das passende Stanzwerkzeug entsprechend der Verbindungsanforderungen ausgewählt und verwendet werden. Dies wirkt sich nicht nur positiv auf die Qualität der Schneidkanten aus, sondern schont das entsprechend genutzte Stanzwerkzeug.

Erfindungsgemäß wird als Verbindungsart das Stitchen verwendet. Stitchen ist ein spezifisches Stanzverfahren, bei dem durch Erzeugen einer Stanzgeometrie und einem nachfolgenden Recken eine formschlüssige Verbindung beider Metallbänder erzeugt wird. Das Verbinden mittels Stitchnähten kann vorteilhafterweise einreihig oder mehr bevorzugt doppelreihig erfolgen.

Vorzugsweise handelt es sich bei den miteinander zu verbindenden Metallbändern um Aluminiumbänder oder Stahlbänder.

In einer vorteilhaften Ausführungsvariante weist das erste Stanzwerkzeug ein erstes Stanzmuster und das zweite Stanzwerkzeug ein zweites Stanzmuster auf, wobei beide Stanzmuster sich voneinander unterscheiden. Bei den Stanzmustern handelt es sich um unterschiedliche Stanzgeometrien, die mittels des Stempels und der Matrize in das entsprechende Metallband, beispielsweise Aluminium oder Stahl, eingestanzt werden. Durch die jeweils unterschiedlichen Stanzmuster, die die beiden Stanzwerkzeuge aufweisen, können die Stanzwerkzeuge jeweils optimal auf die jeweiligen Metallbänder ausgelegt werden, so dass die erfindungsgemäße Heftmaschine insgesamt für ein größeres Materialspektrum einsetzbar ist.

Erfindungsgemäß weist das erste Stanzwerkzeug einen ersten Schneidspalt und das zweite Stanzwerkzeug einen zweiten Schneidspalt auf, der sich von dem ersten Schneidspalt unterscheidet. Auch dies wirkt sich vorteilhaft auf die Einsetzbarkeit der Heftmaschine aus, da die Stanzwerkzeuge somit optimal auf das zu heftende Materialspektrum spezifisch ausgelegt werden können.

Erfindungsgemäß ist die erfindungsgemäße Heftmaschine jedoch derart ausgebildet, dass der Werkzeugwechsel zwischen dem ersten und dem zweiten Stanzwerkzeug vollautomatisch erfolgt. Hierdurch wird ermöglicht, dass der Werkzeugwechsel bei laufendem Band durchführbar ist. Ein Anhalten der gesamten Bandprozesslinie der Bandanlage ist somit nicht notwendig. In diesem Zusammenhang ist vorteilhafterweise vorgesehen, dass beide Stanzwerkzeuge in einer Stanzwerkzeugkassette angeordnet sind. Die Stanzwerkzeugkassette ist dabei vorzugsweise mittels einer Verschiebeeinrichtung innerhalb der Heftmaschine verschiebbar. Die Heftmaschine weist beispielsweise einen Motor sowie eine Zahnstange auf, die mit der Stanzwerkzeugkassette zusammenwirkt und den zügigen Werkzeugwechsel erlaubt.

Die Stanzwerkzeugkassette ist dabei derart in der Heftmaschine angeordnet, dass das eine Stanzwerkzeug in einer Stanzposition und das jeweils andere in einer Parkposition angeordnet ist. Bei einem Werkzeugwechsel wird das in der Stanzposition befindliche Stanzwerkzeug gegen das jeweils andere bevorratete Stanzwerkzeug ausgetauscht, in dem die Veschiebeeinrichtung der Heftmaschine die Stanzwerkzeugkassette entsprechend verschiebt. Das jeweils in der Parkposition bevorratete Stanzwerkzeug wird vorteilhafterweise mittels Schleißplatten vor Beschädigung geschützt. Die Anordnung der Stanzwerkzeuge in einer Stanzwerkzeugkassette ermöglicht somit einen verbesserten und schnelleren Werkzeugwechsel, so dass der Aufwand für den gesamten Werkzeugwechselvorgang reduziert wird.

Der Werkzeugwechsel findet vorzugsweise im Bandlaufbetrieb zwischen zwei Stitchnähten statt. Alternativ kann der Werkzeugwechsel im Bandlaufstillstand erfolgen.

Weiterhin ist vorzugsweise vorgesehen, dass jedes der Stanzwerkzeuge mit einer Abblasung mittels Druckluft und/oder einer Werkzeugbeölung ausgeführt ist.

Ein weiterer Aspekt der vorliegenden Erfindung betrifft zudem eine Bandanlage aufweisend die erfindungsgemäße Heftmaschine.

Die Erfindung sowie das technische Umfeld werden nachfolgend anhand der Figuren näher erläutert. Es ist darauf hinzuweisen, dass die Erfindung durch die gezeigten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung und/oder Figuren zu kombinieren, ohne vom Umfang der beigefügten Ansprüche abzuweichen. Insbesondere ist darauf hinzuweisen, dass die Figuren und insbesondere die dargestellten Größenverhältnisse nur schematisch sind. Gleiche Bezugszeichen bezeichnen gleiche Gegenstände, so dass ggf. Erläuterungen aus anderen Figuren ergänzend herangezogen werden können. Es zeigen:
- Figur 1: eine Ausführungsvariante der erfindungsgemäßen Heftmaschine in einer Seitenansicht, und
- Figur 2: eine Ausführungsvariante der Stanzwerkzeugkassette.

In Figur 1 ist eine Heftmaschine 1 zum Verbinden des Endabschnitts eines auslaufenden Metallbands mit dem Anfangsabschnitt eines einlaufenden Metallbands für eine kontinuierlich betriebene Bandanlage gezeigt, wie sie typischerweise in Metallbandbehandlungs- oder Metallbandveredlungs-Betrieben eingesetzt wird. In der vorliegenden Darstellung sind die Metallbänder nicht dargestellt, lediglich der Bandlauf B ist angedeutet.

Die erfindungsgemäße Heftmaschine 1 umfasst ein erstes Stanzwerkzeug 20, das dazu ausgebildet ist, Metallbänder, deren Dicken in einem ersten Dickenbereich liegen, vorzugsweise im Bereich von 0,2 bis 2,5 mm, miteinander zu verbinden, sowie ein zweites Stanzwerkzeug 30, das dazu ausgebildet ist, Metallbänder, deren Dicken in einem zweiten Dickenbereich liegen, vorzugsweise 2 bis 3,5 mm, miteinander zu verbinden, wobei beide Dickenbereiche sich voneinander unterscheiden.

Die beiden Stanzwerkzeuge 20, 30 sind in der vorliegend dargestellten Ausführungsvariante in einer Stanzwerkzeugkassette 80 angeordnet, die mittels einer Verschiebeeinrichtung 60 innerhalb der Heftmaschine 1 verschiebbar ist, so dass das erste Stanzwerkzeug 20 in einer Stanzposition 50 und das zweite Stanzwerkzeug 30 in einer Parkposition 70 innerhalb der Heftmaschine 1 angeordnet werden kann. Die Heftmaschine 1 weist hierzu einen Motor (nicht dargestellt) sowie eine Zahnstange 10 auf, die mit der Stanzwerkzeugkassette 80 zusammenwirkt und den zügigen Werkzeugwechsel erlaubt.

Zum Verbinden der beiden Metallbänder wird als Verbindungsart das Stitchen verwendet. Hierzu weist jedes der Stanzwerkzeuge 20, 30 einen entsprechenden Stempel und eine Matrize (nicht dargestellt) auf. Vorzugsweise unterscheiden sich der Stempel und die Matrize des ersten Stanzwerkzeugs 20 von dem zweiten Stanzwerkzeug 30, d.h. das erste Stanzwerkzeug 20 weist ein erstes Stanzmuster und das zweite Stanzwerkzeug ein zweites Stanzmuster auf. Ergänzend oder alternativ weisen die Stempel und die Matrize der jeweiligen Stanzwerkzeuge 20, 30 zudem unterschiedliche Schneidspalte auf.

Das jeweilige in der Stanzposition 50 befindliche Stanzwerkzeug 20, 30 wird in der vorliegend dargestellten Ausführungsvariante der Heftmaschine 1 hydraulisch betrieben. Hierzu umfasst die Heftmaschine 1 ein hydraulisches Aggregat 40, das im unteren Teil der Heftmaschine 1 angeordnet ist.

In der dargestellten Ausführungsvariante ist das erste Stanzwerkzeug 20 in der Stanzposition 50 innerhalb der Heftmaschine 1 angeordnet. Das zweite Stanzwerkzeug 30 ist dementsprechend bandeinlaufseitig und außerhalb der Heftmaschine 1 in der Stanzwerkzeugkassette 80 in einer Bevorratungsposition angeordnet und mittels einer Schleißplatte 51 vor möglichen Beschädigungen geschützt.

Für einen Werkzeugwechsel zwischen dem ersten und zweiten Stanzwerkzeug 20, 30 ist die Verschiebeeinrichtung 60 vorgesehen, die einen vollautomatischen Werkzeugwechsel erlaubt. Der Werkzeugwechsel kann dabei vorzugsweise im Bandlaufbetrieb zwischen zwei Stitchnähten oder im Bandlaufstillstand durchgeführt werden.
ei einem Werkzeugwechsel wird in der vorliegend dargestellten Ausführungsvariante das erste Stanzwerkzeug 20 aus der Stanzposition 50 heraus und in die Bevorratungsposition überführt. Hierzu wird die Stanzwerkzeugkassette 80 mittels der Verschiebeeinrichtung 60 soweit verschoben, dass das erste Stanzwerkzeug 20 bandauslaufseitig angeordnet wird, während das zweite Stanzwerkzeug 30 die Stanzposition 50 erreicht. Auch bandauslaufseitig ist eine Schleißplatte 71 vorgesehen, die das erste Stanzwerkzeug 20 vor möglichen Beschädigungen schützt.

In einer alternativen Ausführungsvariante ist das erste Stanzwerkzeug 20 dazu ausgebildet, die Metallbänder miteinander zu verbinden, wenn ihre Festigkeiten in einem ersten Festigkeitsbereich liegen, wobei das zweite Stanzwerkzeug 30 sodann dazu ausgebildet ist, die Metallbänder miteinander zu verbinden, wenn ihre Festigkeiten in einem zweiten Festigkeitsbereich liegen, wobei beide Festigkeitsbereiche sich voneinander unterscheiden. Für Aluminium kann der erste Festigkeitsbereich beispielsweise 20 MPa bis 250 MPa und der zweite Festigkeitsbereich 200 MPa bis 600 MPa umfassen. Für Stahl hingegen kann der erste Festigkeitsbereich beispielsweise 100 MPa bis 350 MPa und der zweite Festigkeitsbereich 300 MPa bis 1000 MPa umfassen.

In Figur 2 ist eine Ausführungsvariante der Stanzwerkzeugkassette 80 gezeigt. Diese umfasst eine Deckplatte 81, an der mehrere T-Leisten 82 befestigt sind. Mittels der T-Leisten 82 wird die Stanzwerkzeugkassette 80 in der Heftmaschine 1 gehalten und über die Zahnstange 10 (Fig. 1) verfahren. Über an der Deckplatte 81 angeordnete Anschlagselemente 83 wird die Stanzwerkzeugkassette 80 in die korrekte Endposition bewegt, die von einem Endschalter (nicht dargestellt) abgefragt wird. Unterhalb der Deckplatte 81 sind die beiden Stanzwerkzeuge 20, 30 befestigt. Wie dargestellt, umfasst jedes der Stanzwerkzeuge 20, 30 mehrere Kufen 84, die sich beispielsweise beim Verschieben der Stanzwerkzeugkassette 80 in eine Hubbramme 11 (Fig. 1) einfädeln. Sollte der untere Werkzeugteil des jeweiligen Stanzwerkzeugs 20, 30 nach einem Heftvorgang nicht beim Senken der Hubbramme 11 durch die Schwerkraft folgen, wird durch diese Verbindung der untere Werkzeugteil durch die Hubbramme 11 zurück in die untere Endlage gezogen.

### Bezugszeichen

- 1: Heftmaschine
- 10: Zahnstange
- 11: Hubbramme
- 20: erstes Stanzwerkzeug
- 30: zweites Stanzwerkzeug
- 40: hydraulisches Aggregat
- 50: Stanzposition
- 51: Schleißplatte
- 60: Verschiebeeinrichtung
- 70: Parkposition
- 71: Schleißplatte
- 80: Stanzwerkzeugkassette
- 81: Deckplatte
- 82: T-Leisten
- 83: Anschlagselement
- 84: Kufen
- B: Bandlauf

## Patentansprüche

1. Heftmaschine (1) zum Verbinden eines Endabschnitts eines auslaufenden Metallbands mit einem Anfangsabschnitt eines einlaufenden Metallbands für eine kontinuierlich betriebene Bandanlage, aufweisend:
- ein erstes Stanzwerkzeug (20), welches dazu ausgebildet ist, die Metallbänder miteinander zu verbinden, wenn ihre Dicken in einem ersten Dickenbereich und/oder wenn ihre Festigkeiten in einem ersten Festigkeitsbereich liegen, und
- ein zweites Stanzwerkzeug (30), welches dazu ausgebildet ist, die Metallbänder miteinander zu verbinden, wenn ihre Dicken in einem zweiten Dickenbereich und/oder ihre Festigkeiten in einem zweiten Festigkeitsbereich liegen, wobei beide Dickenbereiche und/oder Festigkeitsbereiche sich voneinander unterscheiden, und
wobei beide Stanzwerkzeuge (20, 30) in einer Stanzwerkzeugkassette (80) angeordnet sind, und die Stanzwerkzeugkassette (80) mittels einer Verschiebeeinrichtung (60) innerhalb der Heftmaschine (1) verschiebbar ist, so dass das erste Stanzwerkzeug (20) in einer Stanzposition (50) und das zweite Stanzwerkzeug (30) in einer Parkposition (70) außerhalb der Heftmaschine (1) anordenbar ist oder umgekehrt,
**dadurch gekennzeichnet, dass**
als Verbindungsart das Stitchen verwendet wird, und
wobei das erste Stanzwerkzeug (20) einen ersten Schneidspalt und das zweite Stanzwerkzeug (30) einen zweiten Schneidspalt aufweist, der sich von dem ersten Schneidspalt unterscheidet.

2. Heftmaschine (1) nach Anspruchs 1, wobei der erste Dickenbereich 0,2 bis 2,5 mm und der zweite Dickenbereich 2,0 bis 3,5 mm beträgt.

3. Heftmaschine (1) nach Anspruch 1 oder 2, wobei der erste Festigkeitsbereich 20 MPa bis 250 MPa für Aluminium und 100 MPa bis 350 MPa für Stahl und der zweite Festigkeitsbereich 200 MPa bis 600 MPa für Aluminium und 300 MPa bis 1000 MPa für Stahl beträgt.

4. Heftmaschine (1) nach einem der vorhergehenden Ansprüche, wobei das erste Stanzwerkzeug (20) ein erstes Stanzmuster und das zweite Stanzwerkzeug (30) ein zweites Stanzmuster aufweist, wobei beide Stanzmuster sich voneinander unterscheiden.

5. Bandanlage aufweisend eine Heftmaschine (1) nach einem der Ansprüche 1 bis 4.

6. Verfahren zum Verbinden eines Endabschnitts eines auslaufenden Metallbands mit einem Anfangsabschnitt eines einlaufenden Metallbands in einer kontinuierlich betriebenen Bandanlage, wobei
- die Metallbänder, wenn ihre Dicken in einem ersten Dickenbereich liegen und/oder ihre Festigkeiten in einem ersten Festigkeitsbereich liegen, mit einem ersten Stanzwerkzeug (20) miteinander verbunden werden, und
- die Metallbänder, wenn ihre Dicken in einem zweiten Dickenbereich liegen und/oder ihre Festigkeiten in einem zweiten Festigkeitsbereich liegen, mit einem zweiten Stanzwerkzeug (30) miteinander verbunden werden, wobei beide Dickenbereiche und/oder Festigkeitsbereiche sich voneinander unterscheiden, und wobei beide Stanzwerkzeuge (20, 30) in einer Stanzwerkzeugkassette (80) angeordnet werden, die innerhalb der Heftmaschine (1) verschiebbar gelagert wird, **dadurch gekennzeichnet, dass**
als Verbindungsart das Stitchen verwendet wird und ein Werkzeugwechsel zwischen dem ersten Stanzwerkzeug (20) und dem zweiten Stanzwerkzeug (30) vollautomatisch erfolgt, wobei das erste Stanzwerkzeug (20) einen ersten Schneidspalt und das zweite Stanzwerkzeug (30) einen zweiten Schneidspalt aufweist, der sich von dem ersten Schneidspalt unterscheidet.

7. Verfahren nach Anspruch 6, wobei der Werkzeugwechsel im Bandlaufbetrieb zwischen zwei Stitchnähten erfolgt.

8. Verfahren nach einem der vorhergehenden Ansprüche 6 oder 7, wobei das Verbinden mittels Stitchnähten einreihig oder vorzugsweise doppelreihig erfolgt.

## Claims

1. Stitching machine (1) for connecting an end section of an exiting metal strip with a start section of an entering metal strip for a continuously operating strip plant, comprising:
- a first punching tool (20) constructed for the purpose of connecting the metal strips together when the thicknesses thereof lie in a first thickness range and/or when the strengths thereof lie in a first strength range, and
- a second punching tool (30) constructed for the purpose of connecting the metal strips together when the thicknesses thereof lie in a second thickness range and/or the strengths thereof lie in a second strength range,
wherein the two thickness regions and/or strength regions differ from one another and
wherein the two punching tools (20, 30) are arranged in a punching tool cassette (80) and the punching tool cassette (80) is displaceable by means of a displacing device (60) within the stitching machine (1) so that the first punching tool (20) can be arranged in a punching position (50) and the second punching tool (30) in a parking position (70) outside the stitching machine (1) or conversely,
**characterised in that**
stitching is used as a form of connection and
wherein the first punching tool (20) has a first clearance and the second punching tool (30) a second clearance differing from the first clearance.

2. Stitching machine (1) according to claim 1, wherein the first thickness range is 0.2 to 2.5 mm and the second thickness range is 2.0 to 3.5 mm.

3. Stitching machine (1) according to claim 1 or 2, wherein the first strength range is 20 MPa to 250 MPa for aluminium and 100 MPa to 350 MPa for steel and the second strength range is 200 MPa to 600 MPa for aluminium and 300 MPa to 1,000 MPa for steel.

4. Stitching machine (1) according to any one of the preceding claims, wherein the first punching tool (20) has a first punching pattern and the second punching tool (30) a second punching pattern, wherein the two punching patterns differ from one another.

5. Strip plant comprising a stitching machine (1) according to any one of claims 1 to 4.

6. Method of connecting an end section of an exiting metal strip with a start section of an entering metal strip in a continuously operating strip plant, wherein
- the metal strips when the thicknesses thereof lie in a first thickness range and/or the strengths thereof lie in a first strength range are connected together by a first punching tool (20) and
- the metal strips when the thicknesses thereof lie in a second thickness range and/or the strengths thereof lie in a second strength range are connected together by a second punching tool (30),
wherein the two thickness ranges and/or strength ranges differ from one another and wherein the two punching tools (20, 30) are arranged in a punching tool cassette (80) displaceably mounted within the stitching machine (1),
**characterised in that**
stitching is used as a form of connection and a tool change between the first punching tool (20) and the second punching tool (30) is carried out fully automatically, wherein the first punching tool (20) has a first clearance and the second punching tool (30) a second clearance differing from the first clearance.

7. Method according to claim 6, wherein the tool change takes place in strip running operation between two stitching seams.

8. Method according to one of the preceding claims 6 and 7, wherein the connection by means of stitching seams takes place in a single row or preferably in a double row.

## Revendications

1. Agrafeuse (1) pour relier une extrémité arrière d'une bande métallique sortante avec une extrémité avant d'une bande métallique entrante pour une installation de bande fonctionnant en continu, comprenant :
- un premier outil de poinçonnage (20), conçu pour relier les bandes métalliques lorsque leurs épaisseurs se situent dans une première plage d'épaisseurs et/ou lorsque leurs résistances se situent dans une première plage de résistances, et
- un deuxième outil de poinçonnage (30), conçu pour relier les bandes métalliques lorsque leurs épaisseurs se situent dans une deuxième plage d'épaisseurs et/ou leurs résistances se situent dans une deuxième plage de résistances, les deux plages d'épaisseurs et/ou de résistances étant différentes,
les deux outils de poinçonnage (20, 30) étant disposés dans une cassette d'outils de poinçonnage (80), et la cassette d'outils de poinçonnage (80) étant déplaçable au moyen d'un dispositif de déplacement (60) à l'intérieur de l'agrafeuse (1), de sorte que le premier outil de poinçonnage (20) puisse être placé dans une position de poinçonnage (50) et le deuxième outil de poinçonnage (30) dans une position de stationnement (70) en dehors de l'agrafeuse (1), ou inversement,
**caractérisé en ce que**
le type de liaison utilisé est le stitching, et
le premier outil de poinçonnage (20) présente un premier écart de coupe et le deuxième outil de poinçonnage (30) présente un deuxième écart de coupe, différent du premier.

2. Agrafeuse (1) selon la revendication 1, où la première plage d'épaisseurs est de 0,2 à 2,5 mm et la deuxième plage d'épaisseurs est de 2,0 à 3,5 mm.

3. Agrafeuse (1) selon la revendication 1 ou 2, où la première plage de résistances est de 20 MPa à 250 MPa pour l'aluminium et de 100 MPa à 350 MPa pour l'acier, et la deuxième plage de résistances est de 200 MPa à 600 MPa pour l'aluminium et de 300 MPa à 1000 MPa pour l'acier.

4. Agrafeuse (1) selon l'une des revendications précédentes, où le premier outil de poinçonnage (20) présente un premier motif de poinçonnage et le deuxième outil de poinçonnage (30) présente un deuxième motif de poinçonnage, les deux motifs de poinçonnage étant différents.

5. Installation de bande comprenant une agrafeuse (1) selon l'une des revendications 1 à 4.

6. Procédé pour relier une extrémité arrière d'une bande métallique sortante avec une extrémité avant d'une bande métallique entrante dans une installation de bande fonctionnant en continu, où
- les bandes métalliques, lorsque leurs épaisseurs se situent dans une première plage d'épaisseurs et/ou leurs résistances se situent dans une première plage de résistances, sont reliées avec un premier outil de poinçonnage (20), et
- les bandes métalliques, lorsque leurs épaisseurs se situent dans une deuxième plage d'épaisseurs et/ou leurs résistances se situent dans une deuxième plage de résistances, sont reliées avec un deuxième outil de poinçonnage (30), les deux plages d'épaisseurs et/ou de résistances étant différentes, et les deux outils de poinçonnage (20, 30) étant disposés dans une cassette d'outils de poinçonnage (80), qui est déplaçable à l'intérieur de l'agrafeuse (1), **caractérisé en ce que**
le type de liaison utilisé est le stitching et le changement d'outil entre le premier outil de poinçonnage (20) et le deuxième outil de poinçonnage (30) s'effectue de manière entièrement automatique, le premier outil de poinçonnage (20) présentant un premier écart de coupe et le deuxième outil de poinçonnage (30) présentant un deuxième écart de coupe, différent du premier.

7. Procédé selon la revendication 6, où le changement d'outil s'effectue en cours de fonctionnement de la bande entre deux coutures de stitching.

8. Procédé selon l'une des revendications 6 ou 7, où la liaison par coutures de stitching s'effectue en une seule rangée ou de préférence en deux rangées.
